# EUROPÄISCHE PATENTSCHRIFT

(11) **EP 1 918 635 B1**
(45) Veröffentlichungstag und Bekanntmachung des Hinweises auf die Patenterteilung: **16.11.2011**
(21) Anmeldenummer: 07116766.2
(22) Anmeldetag: 19.09.2007
(51) Int. Cl.: F21S 8/00, F21S 10/02, F21V 5/00, F21W 121/00

(54) **Stimmungsleuchte**
Ambience lamp
Lampe d'ambiance

(30) Priorität: 03.11.2006 DE 202006016859 U
(43) Veröffentlichungstag der Anmeldung: 07.05.2008
(73) Patentinhaber: Zumtobel Lighting GmbH, 6850 Dornbirn (AT)
(72) Erfinder: Ehnes, Burkhard, 78050 Villingen (DE); Gassner, Patrik, 6721-St. Gerold (AT); Lonsdake Julian, 6900 Bregenz (AT); Hobelsberger, Georg, 6900 Bregenz (AT); Krepl, Thomas, 6850 Dornbirn (AT)
(74) Vertreter: Thun, Clemens

(56) Entgegenhaltungen:
- WO-A-2005/106323
- DE-B- 1 014 231
- FR-A- 977 356
- US-A- 2 288 606

## Beschreibung

Die Erfindung betrifft eine Stimmungsleuchte mit einem eine Basisebene definierenden Grundgestell und darin angeordneten Anschlusselementen für mindestens zwei Tripel gerader Leuchtstoffröhren, von denen jeweils eine zur Abstrahlung von blauem Licht, die zweite zur Abstrahlung von grünem Licht und die dritte zur Abstrahlung von rotem Licht bestimmt ist, wobei die Anschlusselemente so angeordnet sind, dass die Leuchtstoffröhren zueinander und zu der Basisebene parallel verlaufen und etwa gleichen Abstand zu der Basisebene haben, und mit einer auf das Grundgestell aufsetzbaren Abdeckhaube aus durchscheinendem Material, die eine Frontseite sowie umlaufende Seitenbereiche aufweist, welche das Grundgestell überdecken.

Stimmungsleuchten der vorstehend angegebenen Art sind bekannt. Durch Helligkeitssteuerung der verschiedenfarbigen Lampen ist dabei möglich, dass die Abdeckhaube in unterschiedlichen Farben erscheint, aber auch weißes Licht abstrahlen kann.

Es ist das Bestreben, die Stimmungsleuchte so zu gestalten, dass sie nicht nur keine technischen Details erkennen lässt, sondern die Abdeckhaube soll - wenn die Lampen Licht abstrahlen - auch keine aufgehellten Streifen und keine abgeschatteten Bereiche zeigen. Nach Anbringung an einer Wand oder Decke soll die Stimmungsleuchte praktisch einen von der Wand oder Decke losgelösten Eindruck vermitteln oder - in ästhetischer Sprachweise ausgedrückt - immateriell erscheinen. Das soll mit anderen Worten bedeuten, dass der Betrachter zwar eine Lichtabstrahlung wahrnimmt, wobei die Leuchte selbst weitgehend unbemerkt bleibt.

Leider war es bisher nicht möglich, Stimmungsleuchten herzustellen, die die vorstehend beschriebenen gewünschten Eigenschaften vollständig realisieren. Vielmehr sind immer Schatten der Lampenhalterungen in den Seitenbereichen zu sehen. Wenn an sich weißes Licht abgestrahlt werden soll, treten unerwünschte farbige Streifen an der Abdeckung auf.

Dokument US 2 288 606 A offenbart eine Leuchte mit mitteln zum Vermeiden von Schatten der Lampenhalterung in den Seitenbereichen.

Der Erfindung liegt die Aufgabe zugrunde, die zuletzt genannten Nachteile möglichst zu vermeiden.

Die Aufgabe ist dadurch gelöst, dass an dem Grundgestell der zur Längsrichtung der Leuchtstoffröhren an beiden Seiten der Stimmungsleuchte je zwei parallele und mit Abstand zueinander verlaufende Diffusor-Streifen aus durchscheinendem Material angebracht sind.

Der den Lampenfassungen näher liegende Diffusor-Streifen streut das von den Lampen ausgehende Licht, welches auf den von den Lampenfassungen entfernter liegenden Diffusor-Streifen fällt. Letzterer streut das Streulicht erneut, so dass eine Bildung von aufgehellten oder abgeschatteten Bereichen vermieden wird.

Eine diesen Effekt unterstützende weiterbildende Maßnahme kann darin bestehen, dass der von der Basisebene abgewandte Randbereich der Diffusor-Streifen eine nicht-gerade Verlaufsform hat.

Weiterhin unterstützend für diesen Effekt wirkt eine ergänzende Maßnahme, die darin besteht, dass der jeweils höher an den Leuchtstoffröhren liegende Diffusor-Streifen ein stärkeres Diffusionsvermögen als der weiter entfernt liegende Diffusor-Streifen hat.

Im Sinne des angestrebten Effektes ist es weiterhin zweckmäßig, wenn der jeweils näher an den Lampenfassungen liegende Diffusor-Streifen eine geringere Höhe als der weiter entfernt liegende Diffusor-Streifen hat.

Der Bildung von unerwünschten farbigen Streifen insbesondere bei Abstrahlung von weißem Licht kann gemäß einer anderen Weiterbildung der Erfindung dadurch begegnet werden, dass die beiden äußerst angeordneten Leuchtstoffröhren zur Abstrahlung von grünem Licht bestimmt sind und dass an zwei gegenüberliegenden Seiten des Grundgestells je eine parallel zu den Leuchtstoffröhren verlaufende Schatten-Leiste aus lichtundurchlässigem Material angebracht ist.

Am besten wirken die vorstehend beschriebenen Maßnahmen, wenn die Stimmungsleuchte als flacher viereckiger Kasten ausgebildet ist.

Ein Ausführungsbeispiel der Erfindung wird nachfolgend anhand der Zeichnungen beschrieben.

Es zeigen:
Fig. 1 eine Ansicht von oben auf die Abdeckhaube einer Stimmungsleuchte mit dem darunter befindlichen Grundgestell;
Fig. 2 einen Schnitt II-II durch die Stimmungsleuchte nach Fig. 1;
Fig. 3 einen Schnitt III-III durch die Stimmungsleuchte nach Fig. 1;
Fig. 4 einen Ausschnitt aus einer Ecke der in Fig. 1 gezeigten Stimmungsleuchte in perspektivischer Darstellung.

Die in den Fig. 1 bis 4 gezeigte Stimmungsleuchte 1 weist ein Grundgestell 2 auf, an dem sich Fassungen 3 für Leuchtstoffröhren 4 befinden. Das Grundgestell 2 definiert eine Basisebene. Die Lampenfassungen 3 sind so angeordnet, dass sich vier Tripel von Leuchtstoffröhren parallel zueinander und mit gleichem Abstand zur Basisebene erstrecken. Jedes Lampen-Tripel besteht aus drei Leuchtstoffröhren von denen eine zur Abstrahlung von blauem Licht, die zweite zur Abstrahlung von grünem Licht und die dritte zur Abstrahlung von rotem Licht bestimmt ist. Es können dazu Leuchtstoffröhren verwendet werden, die an sich weißes Licht abgeben. Um die Farbwirkung zu erreichen, werden die Leuchtstoffröhren 4 mit einem farbigen Folienschlauch überzogen, der alle Lichtkomponenten ausfiltert, außer derjenigen, deren Farbe er durchlassen soll.

Die beiden äußeren Tripel von Leuchtstoffröhren sind so gewählt, dass die äußerste Leuchtstoffröhre zur Abstrahlung von grünem Licht bestimmt ist. Die mittlere Leuchtstoffröhre soll rotes Licht abstrahlen und die innere Leuchtstoffröhre soll blaues Licht abstrahlen.

Die beiden innen gelegenen Tripel von Leuchtstoffröhren haben eine gleiche Farbverteilung wie die entsprechenden benachbarten außen gelegenen Leuchtstoffröhren-Tripel.

Zwischen dem äußersten Leuchtstoffröhren-Tripel und dem entsprechenden weiter innen gelegenen Leuchtstoffröhren-Tripel befinden sich jeweils drei Betriebsgeräte 5. Jedes dieser Betriebsgeräte versorgt zwei Leuchtstoffröhren gleicher Farbe.

Um die Bildung von aufgehellten und abgeschatteten Bereichen insbesondere an den nächst den Lampenfassungen 3 liegenden Seitenbereichen der Abdeckhaube 6 zu vermeiden, sind zwischen diesem Seitenbereich der Abdeckhaube und den auf einer Linie liegenden Lampenfassungen 3 je zwei Diffusor-Streifen 7, 8 angeordnet. Der Diffusor-Streifen 7 liegt entfernter von den Lampenfassungen 3 und hat eine größere Höhe als der näher an den Lampenfassungen liegende Diffusor-Streifen 8. Der jeweils näher an den Lampenfassungen 3 liegende Diffusor-Streifen 8 hat jedoch ein stärkeres Diffusionsvermögen, als der weiter entfernt liegende Diffusor-Streifen 7. Die Diffusor-Streifen 7 und 8 sind an ihrer Oberkante unregelmäßig, vorzugsweise wellig ausgebildet. Diffusor-Streifen 7, 8 befinden sich auf beiden Seiten der Leuchtstoffröhre 4, jeweils jenseits der Fassungen 3.

Um die Bildung von farbigen Streifen, insbesondere bei Abstrahlung von weißem Licht, zu vermeiden, sind nächst den beiden äußeren grünes Licht abstrahlenden Leuchtstofflampen 4 an den Randbereichen des Grundgestelles 2 Schattenleisten 9 vorgesehen.

Die in den Figuren gezeigte Stimmungsleuchte bildet insgesamt einen flachen viereckigen Kasten, wobei die Seitenbereiche der Abdeckhaube 6 das Grundgestell 2 und insbesondere die Randbereiche des Grundgestells übergreifen, so dass die Stimmungsleuchte einen losgelösten immateriellen Eindruck vermittelt.

## Patentansprüche

1. Stimmungsleuchte mit einem eine Basisebene definierenden Grundgestell (2) und darin angeordneten Anschlusselementen (3) für mindestens zwei Tripel gerader Leuchtstoffröhren (4), von denen jeweils eine zur Abstrahlung von blauem Licht, die zweite zur Abstrahlung von rotem Licht und die dritte zur Abstrahlung von grünem Licht bestimmt ist, wobei die Anschlusselemente (3) so angeordnet sind, dass die Leuchtstoffröhren (4) zueinander und zu der Basisebene parallel verlaufen und etwa gleichen Abstand zur Basisebene haben, und mit einer auf das Grundgestell (2) aufsetzbaren Abdeckhaube (6) aus durchscheinendem Material, die eine Frontseite sowie umlaufende Seitenbereiche aufweist, welche das Grundgestell überdecken, **dadurch gekennzeichnet,**
**dass** an dem Grundgestell (2) quer zur Längsrichtung der Leuchtstoffröhren (4) an beiden Seiten der Stimmungsleuchte je zwei parallel und mit Abstand zueinander verlaufende Diffusor-Streifen (7, 8) aus durchscheinendem Material angebracht sind.

2. Stimmungsleuchte nach Anspruch 1,
**dadurch gekennzeichnet,**
**dass** der von der Basisebene abgewandte Randbereich der Diffusor-Streifen (7, 8) eine nicht-gerade Verlaufsform hat.

3. Stimmungsleuchte nach Anspruch 1 oder 2,
**dadurch gekennzeichnet,**
**dass** der jeweils näher an den Anschlusselementen (3) liegende Diffusor-Streifen (8) ein stärkeres Diffusionsvermögen als der weiter entfernt liegende Diffusor-Streifen (7) hat.

4. Stimmungsleuchte nach einem der Ansprüche 1 bis 3,
**dadurch gekennzeichnet,**
**dass** der jeweils näher an den Anschlusselementen (3) liegende Diffusor-Streifen (8) eine geringere Höhe als der weiter entfernt liegende Diffusor-Streifen (7) hat.

5. Stimmungsleuchte nach einem der vorher stehenden Ansprüche,
**dadurch gekennzeichnet,**
**dass** die beiden ganz außen anzuordnenden Leuchtstoffröhren (4) zur Abstrahlung von grünem Licht bestimmt sind, und dass an zwei gegenüberliegenden Seiten des Grundgestells (2) je eine parallel zu den Leuchtstoffröhren (4) verlaufende Schattenleiste (9) aus lichtundurchlässigem Material angebracht ist.

6. Stimmungsleuchte nach einem der vorher stehenden Ansprüche,
**dadurch gekennzeichnet,**
**dass** diese als flacher viereckiger Kasten ausgebildet ist.

## Claims

1. An ambience lamp having a base frame (2), defining a base plane, and connecting elements (3) arranged therein for at least two triplets of straight fluorescent tubes (4), of which in each case one is intended to radiate blue light, the second to radiate red light and the third to radiate green light, wherein the connecting elements (3) are arranged in such a way that the fluorescent tubes (4) extend parallel to each other and to the base plane and are at approximately the same distance from the base plane, and having a covering hood (6) of transparent material that can be set onto the base frame (2) and has a front side and also circumferential side regions covering over the base frame,
**characterised in that**
fitted on the base frame (2) transversely to the longitudinal direction of the fluorescent tubes (4) on both sides of the ambience lamp there are respectively two diffuser strips (7, 8) of transparent material that extend in parallel and at a distance from each other.

2. An ambience lamp according to claim 1,
**characterised in that**
the edge region of the diffuser strips (7, 8) that is remote from the base plane has a course that is not straight.

3. An ambience lamp according to claim 1 or 2,
**characterised in that**
the respective diffuser strip (8) that lies closer to the connecting elements (3) has a greater diffusibility than the diffuser strip (7) that lies further away.

4. An ambience lamp according to one of claims 1 to 3,
**characterised in that**
the respective diffuser strip (8) that lies closer to the connecting elements (3) is of a lower height than the diffuser strip (7) that lies further away.

5. An ambience lamp according to one of the preceding claims,
**characterised in that**
the two fluorescent tubes (4) that are to be arranged right on the outside are intended to radiate green light, and **in that** fitted on two opposing sides of the base frame (2) there is a respective shade strip (9) of opaque material that extends parallel to the fluorescent tubes (4).

6. An ambience lamp according to one of the preceding claims,
**characterised in that**
it is formed as a flat square box.

## Revendications

1. Lampe d'ambiance dotée d'un support de base (2) définissant un plan de base, et d'éléments de raccordement (3) disposés dedans pour au moins deux triplettes de tubes fluorescents (4) droits, dont respectivement un est destiné à émettre de la lumière bleue, le deuxième de la lumière rouge et le troisième de la lumière verte, sachant que les éléments de raccordement (3) sont agencés de sorte que les tubes fluorescents (4) s'étendent parallèlement les uns aux autres et au plan de base et présentent une distance à peu près identique par rapport au plan de base, et d'un cache (6) en un matériau translucide pouvant être placé sur le support de base (2) et présentant un côté frontal ainsi que des zones latérales périphériques qui recouvrent le support de base, **caractérisée en ce que** deux bandes de diffusion (7, 8) en un matériau translucide s'étendant parallèlement et à distance l'une de l'autre sont montées sur le support de base (2) transversalement au sens longitudinal des tubes fluorescents (4) des deux côtés de la lampe d'ambiance.

2. Lampe d'ambiance selon la revendication 1, **caractérisée en ce que** la zone de bord, éloignée du plan de base, des bandes de diffusion (7, 8) présente une forme de tracé non droite.

3. Lampe d'ambiance selon la revendication 1 ou 2, **caractérisée en ce que** la bande de diffusion (8) se trouvant respectivement plus près des éléments de connexions (3) présente un pouvoir de diffusion plus important que la bande de diffusion (7) plus éloignée.

4. Lampe d'ambiance selon l'une quelconque des revendications 1 à 3, **caractérisée en ce que** la bande de diffusion (8) se trouvant respectivement plus près des éléments de connexions (3) présente une hauteur plus faible que la bande de diffusion (7) plus éloignée.

5. Lampe d'ambiance selon l'une quelconque des revendications précédentes, **caractérisée en ce que** les deux tubes fluorescents (4) à disposer complètement à l'extérieur sont destinés à émettre de la lumière verte et **en ce qu'**une barrette d'ombrage (9) s'étendant parallèlement aux tubes fluorescents (4) en un matériau opaque est montée sur deux côtés opposés du support de base (2).

6. Lampe d'ambiance selon l'une quelconque des revendications précédentes, **caractérisée en ce que** celle-ci est réalisée comme un caisson carré plat.
